# EUROPÄISCHE PATENTSCHRIFT

(11) **EP 0 180 018 B1**
(45) Veröffentlichungstag und Bekanntmachung des Hinweises auf die Patenterteilung: **11.04.1990**
(21) Anmeldenummer: 85111679.8
(22) Anmeldetag: 16.09.1985
(51) Int. Cl.: B65B 5/04, B68G 7/05

(54) **Vorrichtung zum Anbringen von Überzügen an Rümpfen, insbesondere bei Autositzrückenlehnen, sowie Verfahren zum Ueberziehen eines Rumpfes mittels einer solchen Vorrichtung**
Device for applying a cover to frames, especially to the backs of motor vehicle seats, and a method for covering frames by means of such a device
Dispositif pour appliquer des housses à des corps, spécialement à des dossiers pour automobiles ainsi qu'un procédé pour couvrir un corps à l'aide d'un tel dispositif

(30) Priorität: 20.09.1984 SE 8404706
(43) Veröffentlichungstag der Anmeldung: 07.05.1986
(73) Patentinhaber: Hedenberg, Conny, S-564 00 Bankeryd (SE); Tillner, Alfred, D-49191 Belm (DE)
(72) Erfinder: Hedenberg, Conny, S-564 00 Bankeryd (SE); Tillner, Alfred, D-49191 Belm (DE)
(74) Vertreter: Siebmanns, Hubertus

(56) Entgegenhaltungen:
- DD-A- 91 196
- DD-A- 128 711
- DD-A- 228 798
- DE-B- 2 035 288

## Beschreibung

Vorliegende Erfindung betrifft eine Vorrichtung zum Anbringen von Ueberzügen am Rümpfen, inebesondere bei Autositzrückenlehnen, wie in der Einleitung von Anspruch 1 bezeichnet. Ferner betrifft die Erfindung ein Verfahren zum Ueberzeihen eines Rumpfes mittels einer solchen Vorrichtung in Uebereinstimmung mit der Verfahrensanspruch.

Das Anbringen von Ueberzügen an insebesondere Autositzrückenlehnen bereitet grosse Probleme, da die Rückenlehnen in zwei Richtungen schalenförmig ausgeführt sind, teils in seitlicher, teils in Höhenrichtung. Die schalenförmige Ausführung in Höhenrichtung ist ausserdem nicht gleichförmig, sondern unregelmässig, um sich der Rückgradform einer sitzenden Person anzupassen. Dies hat ergeben, dass man bisher kein Verfahren erfunden hat, um auf maschinellem Wege derartige Rückenlehnen zu bekleiden. Man hat sich daher bisher gazwungen gesehen, die Ueberzüge von Hand überzustreifen. Abgesehen davon, dass dies ein kostenspieliges Arbeitsverfahren ist, bedeutet es auch Gefahr für Berufsschäden auf Grund unbequemer Arbeitsstellungen, schwerer Hebebewegungen und anderer kraftraubender Arbeitsmomente.

Durch die FR 2 027 533 ist bereits eine weitgehend maschinell arbeitende Vorrichtung zum Ueberziehen von Möbeln vorbekannt. Diese Vorrichtung bedient sich auch einer mit einem links gewendeten Ueberzug zu umgebenden Kassette, durch welche des Möbelstück mit Hilfe von Arbeitszylindern ganz hindurchgepresst wird, wobei der Ueberzug gewendet wird. Um dies überhaupt zu ermöglichen, ist die Kassette geteilt und mit beweglichen Teilen ausgeführt, da ja praktisch fast alle Möbel in irgendeiner Weise profiliert, d.h. unregelmässig ausgeführt sind. Eine straffe Anbringung von eng anliegenden und insbesondere nicht zu stark dehnfähigen Bezügen ist mittels einer solchen Vorrichtung nicht möglich, insbesondere bei stark unregelmässig ausgeführten Möbeln, bei denen sich die Teile z.B. einmal verjüngen, einmal erweitern, einmal konvex und einmal konkav sind. Dabei lenken nämlich die Kassettenteile durch zuerst überzogene vorstehende Teile aus, ohne sich einer nachfolgenden Verjüngung oder dgl. konturfolgend anpassen zu können. Auch ist die gemeinsame Anlenkung der Kassettenteile an einer oder zwei gemeinsamen Schwenkachsen aus diesen Gründen nachteilig, zumal die Kassettenteile noch gerade ausgeführt sind. Ferner kann es nachteilig sien, die Möbelteile in verschiedenen Höhenlagen einsetzen und nach dem Ueberziehen herausnehmen zu müssen. Dies dient auch nicht dem Anschluss eines z.B. automatischen Zubringens/ Abtransportes. Ferner dürften die bezogenen Möbel gemäss gewissen Ausführungen nach dieser Schrift aus einer teifen Lage zunächst senkrecht angehoben werden müssen, um aus der Kassette entfernt werden zu können, was zeitraubend und anstrengend ist. Auch die Anbringung von Zusatzausrüstung, d.h. über einen Ueberzug hinausgehende Teile, dürfte schwierig oder sogar unmöglich sien. Eine Umstellung auf andere Möbel ist zweifelsohne kostenspielig und zeitraubend, wenn in gewissen Fällen überhaupt möglich, und dürfte in den meisten Fällen einen Austausch der gesamten Kassette bedingen.

Aufgabe der vorliegenden Erfindung ist daher die Schaffung einer Vorrichtung, welche die Notwendigkeit eines manuellen Ueberziehens ausschaltet und ein möglichst vollmaschinelles Ueberziehen gestattet, einfach und schnell in der Funktion ist, geringe Herstellungskosten verursacht, grosse Betriebssicherheit aufweist und leicht, schnell, einfach und kostensparend auf verschiedene Rümpfe umzustellen ist. Aufgabe der Erfindung ist auch die Schaffung eines Verfahrens zum Ueberziehen eines Rumpfes mittels einer solchen Vorrichtung.

Zur Lösung dieser Aufgaben sieht die Erfindung insbesondere eine Vorrichutung wie im kennzeichnenden Teil von Anspruch 1 angegeben vor. Das Verfahren zum Ueberziehen eines Rumpfes mittels einer solchen Vorrichtung geht aus dem Verfahrensanspruch hervor.

Die Erfindung wird nachfolgend anhand eines Ausführungsbeispieles unter Hinweis auf die beigefügten Zeichnungen beschrieben. In den Zeichnungen zeigen:
Fig. 1 eine perspektivische Ansicht einer erfindungsgemässen Vorrichtung,
Fig. 2 einen Teil der Vorrichtung, gemäss Fig. 1 in Vergrösserung zur Veranschaulichtung von Anpressbügeln und Vorrichtungen zu deren Bedienung,
Fig. 3 eine bevorzugte Ausführung der Haltevorrichtung, und
Fig. 4 eine bevorzugte Ausführung von Kassette und Bügeln und 5 in zwei verschiedenen Ansichten.

Aus Uebersichtsgründen zeigen die Figuren keine Schläuche und Leitungen zur Zuführ von Druckmedium zu den verschiedenen Arbeitszylindern. Ferner sind auch keine Stoppvorrichtungen und Endlagenschalter für die Bewegungen der Vorrichtung gezeigt.

Fig. 1 zeigt eine Montagevorrichtung mit einem Gestell 10, einer an diesem befestigten Kassette 12 zur Lagenfixierung des einen Endes einer Rückenlehne, eine fahrbare Haltevorrichtung 14 für das andere Ende der Rückenlehne sowie fahrbare vordere und hintere Anpressbügel 16, 18. Das Gestell 10 besitzt zur Aufstellung und Montage zwei Fussbalken 20, die durch einen Querbalken 22 und eine Querstrebe 24 zusammengehalten sind. Auf dem Querbalken 24 sind zwei aufragende Ständer 26 befestigt, auf denen die Kassette 12 abnehmbar befestigt ist. Das Gestell besitzt ferner zwei von den Fussbalken emporragende Seitensäulen 28, die oben durch ein Joch 30 miteinander verbunden sind. Zwischen dem Joch 30 und dem Querbalken 22 sind zwei seitliche Führungsstangen 32 befestigt, an denen die Haltevorrichtung 14 und die Anpressbügel 16, 18 entlangfahren. Die Haltevorrichtung 14 besteht aus zwei Führungsschuben 34 und einem letztere verbindenden Rahmen 36, an dem verschiebbare Gleitschuhe 38 angeordnet sind. Letztere sind vorzugesweise mit nicht gezeigten Haltebolzen versehen und besitzen Befestigungen für austauschbare und in der Länge einstellbare Halter 40. Letztere besitzen Befestigungsorgane für eine zu überziehende Rückenlehne, z.B. als Aussparungen 42. Die Haltevorrichtung 14 ist in Längsrichtung der Führungsstangen mit Hilfe eines Arbeitszylinders 44 bewegbar, der am Joch des Gestells befestigt ist. Die Haltevorrichtung ist dabei an der Kolbestange 46 des Arbeitszylinders mit Hilfe einer Befestigungsvorrichtung 48 befestigt. Diese ist vorzugsweise derart ausgeführt, dass sie eine veränderbare Festsetzung in Längsrichtung der Kolbenstange gestattet, um die Lage der Haltevorrichtung verschieden langen Rückenlehnen anzupassen.

Die Anpressbügel 16, 18 sind an Befestigungsorganen 50 verankert, die ihrerseits an einem Wagen 52 befestigt sind. Der Wagen besteht aus zwei Führungsschuben 54, einem Doppelrahmen 56 und einer freiliegenden Vierkantstange 58, die sich zwischen den Führungsschuhen erstreckt. An der Stange 58 sind die Befestigungsorgane 50 mit Hilfe einer Vierkanthülse 60 festgesetzt, die mit einem Verriegelungsbolzen 62 versehen ist. Aus der Vierkanthülse ragt eine Vierkantstange 64 hervor, die den vierkantigen Rumpf 66 der Befestigungsorgane trägt. Der Rumpf ist auf der Stange 64 verschiebbar und wird mit Hilfe von Befestigungsbolzen 68 in seiner Lage verriegelt. An den Rümpfen sind Befestigungsorgane 70 zur Anlenkung der Bügel 16, 18 und Befestigungsorgane 72 aus Flacheisen für Anpresszylinder 74, 76 der Bügel 16,18 befestigt. Dabei sind die Anpresszylinder 74 an dem vorderen Bügel 16 und die Anpresszylinder 76 an dem hinteren Bügel 18 festgesetzt. Der vordere Bügel 16 besteht aus dem eigentlichen Bügel 16, welcher in rohrförmige Schenkel 78 eingeschoben ist. Auf gleiche Weise ist der hintere Bügel 18 in rohrförmige Schenkel 80 eingeschoben. Auf diese Weise ist es möglich, die Montagevorrichtung auf verschieden briete Rückenlehnen umzustellen, indem die Anpressbügel 16, 18 ausgetauscht und die Befestigungsorgane seitlich in die richtige Lage versetzt werden.

Die Befestigungsorgane mit den Anspressbügeln und dem Wagen 52 sind fahrbar mit Hilfe eines doppelwirkenden Arbeitszylinders 82, der an dem Joch 30 befestigt ist. Die Kolbenstange 84 des Arbeitszylinders ist an dem Wagen 52 mit Hilfe einer Befestigungsvorrichtung 86 befestigt, so dass die Wagenlage in Längsrichtung der Kolbenstange einstellbar ist.

Die erfindungsgemässe Vorrichtung wird auf folgende Weise angewendet. Ein mit der Innenseite nach aussen gewendeter, einseitig offener Ueberzug wird über die Kassette 12 und die Anpressbügel 16, 18 gestreift. Eine Rückenlehne wird darauf mit ihrem einen Ende auf die Kassette gesetzt und mit dem anderen Ende an den Haltern 40 befestigt. Die Halter können dabei derart ausgeführt sein, dass sie mit an der Rückenlehne befindlichen Montageelementen zusammenwirken. Die Halter sind vorzugsweise mit Schnellbefestigungsvorrichtungen für die Rückenlehne versehen, so dass diese in Längsrichtung verschoben werden kann, ohne sich von den Haltern zu lösen. Derartige Schnellbefestigungsorgane können verschiedene Federbelastete Verriegelungsorgane oder ganz einfach eine Erweiterung im Inneren der Aussparungen 42 sein. Auf diese Weise wird ein zeitraubendes Festschrauben der Rückenlehne vermieden.

Jetzt wird der doppelwirkende Arbeitszylinder 44 betätigt, welcher die Kolbenstange 46 hinauspresst, wobei die Haltevorrichtung 14 und die Rückenlehne mitgeführt werden, so dass das eine Rückenlehnenende in die Kassette 12 eingepresst wird, bis es den Boden der Kassette erreicht hat. Die Rückenlehne zieht dabei den Ueberzug mit sich in die Kassette, wobei dieser richtig gewendet und über den in der Kassette befindlichen Rückenlehnenteil gestreift wird. Darauf wird der zweite doppelwirkende Arbeitszylinder 82 betätigt, welcher die Kolbenstange 84 einzieht, wobei der Wagen 52, die Befestigungsorgane 50 und die Bügel 16. 18 in Richtung auf das andere Rückenlehnenende bewegt werden. Die Anpresszylinder 74 ziehen dabei den vorderen Anpressbügel gegen die Vorderseite der Rückenlehne, während die Anpresszylinder 76 den hinteren Anpressbügel 18 gegen die Rückseite der Rückenlehne pressen. Die Bügel 16, 18 befinden sich dabei in der Wandefalte des teilweise gewendeten Ueberzuges und bewirken ein fortlaufendes Wenden während ihrer Bewegung auf das andere Rückenlehnenende zu. Am Ende der Kolbenbewegung ist der Ueberzug völlig gewendet und umgibt die Rückenlehne in richtig gewendeter Lage.

Nach dem Ueberziehen der Rückenlehne wird der Arbeitszylinder 82 gegenläufig aktiviert und zieht dabei die Anpressbügel 16, 18 in ihre Ausgangslage nahe der Kassette 12 zurück. Darauf wird der Arbeitszylinder 44 in entgegengesetzter Richtung betätigt und zieht die Rückenlehne aus der Kassette 12, worauf die Rückenlehne von den Haltern 40 gelöst und ein neuer Arbeitszyklus beginnen kann.

Es ist besonders wichtig, dass der Anpressbügel 16 mit grosser und beibehaltener Kraft gegen die Rückenlehne gepresst wird, da diese Seite sich von Bügel weg krümmt. Daher sind pneumatisch betätigte Anpresszylinder besonders geeignet, de solche einen konstanten Anpressdruck unabhängig von der Bügellage ausüben können. Die Anforderungen an den hinteren Anpressbügel 18 bezüglich Anpresskraft sind geringer, da die Rückenlehne zum Bügel hin gekrümmt ist. Daher lässt sich hier ein Anpresszylinder mit geringerem Arbeitsdruck und/oder Zylinderdurchmesser oder ein einfacheres Anpressmittel verwenden, z.b. ein Feder.

Die erfindungsgemässe Montagevorrichtung lässt sich für verschieden grosse Rückenlehnen verwerden. Beim Uebergang zu einer anderen Grösse tauscht man die Kassette 12 und die Anpressbügel 16, 18 gegen solche einer passenden Grösse aus und bewegt die Vierkanthülsen 60 in die richtige Seitenlage. Ferner werden die Gleitschuhe 38 mit den Haltern 40 entsprechend der neuen Rückenlehnenbreite seitlich verschoben. Eventuell werden die Halter 40 gegen andere ausgetaucht, die der neuen Rückenlehne passen. Ferner wird die Haltevorrichtung 14 in Höhenrichtung eingestellt mit Hilfe der Befestigungsvorrichtung 48 entsprechend der Länge der neuen Rükkenlehne. Die Bügel 16,18 können eventuell auch in Höhenrichtung mit Hilfe der Befestigungsvorrichtung 86 bei Bedarf eingestellt werden.

Die gezeigte und beschriebene Montagevorrichtung arbeitet mit Hilfe einer Anzahl Arbeitszylinder, die vorzugsweise pneumatisch betrieben werden. Die Arbeitszylinder sind vorzugsweise sequenzgesteuert von einer Steuerzentrale 100, so dass nach dem Richten und Anbringen von Ueberzug und Rückenlehne alle Arbeitsmomente durch Aktivieren einer einzigen Startreglage in einer Folge ausgeführt werden können.

Die Vorrichtung lässt sich auch mit Hilfe von hydraulischen Zylindern und anderen Antriebsvorrichtungen betreiben, z.B. elektrischen Motoren. Auch ein manueller Betrieb mittels Hebeln und/oder Pedalen ist denkbar. Es ist auch möglich, irgendwelche verschiedenen Kraftquellen für die erfindungsgemässe Montagevorrichtung zu kombinieren. Beispielsweise lässt sich die Bewegung der Bügel 16, 18 und der Haltevorrichtung 14 mit Hilfe von pneumatischen Zylindern 44, 82 ausführen, während die Bügel 16, 18 gegen die Seiten der Rückenlehne mit anderen Mitteln gepresst werden, beispielsweise Federkraft oder geeigneten Gegengewichten.

Die Bügelform muss nicht unbedingt die gezeigte einfache Form sein. Die Bügel können beispielsweise gebogen sein, so dass sie der Rückenlehnenkontur folgen, oder konnen eine solche Form haben, daß sie beim überziehen zusätzJich gegen die Schmalseiten des Rumpfes anliegen. Die Bügel können auch eine Platte besitzen, die der Rückenlehnenkontur folgt. Die Bügelschenkel müssen auch nicht unbedingt an den Rückenlehnenseiten angeordnet sein, sondern können auch der Rückenlehnenvorder- und Rückenseite folgen, wobei ein Teil der Bügel seitlich ausserhalb der Schenkel abragt. Diese ist jedoch oft mit Schwierigkeiten verbunden, du die Bügel der Rückenlehnenkontur durchweg folgen sollen können und am Ende angeordnete Schenkel sind daher vorzuziehen.

Fig. 1 zeigt eine stehende Montagevorrichtung mit der Kassette am unteren Ende. Es ist natürlich auch möglich, die Montagevorrichtung liegend auszuführen. Sie kann dabei vorzugsweise mit einer Stütze für die Rückenlehne versehen sein, die selbsttätig entfernt wird, nachdem die Rükkenlehne in die Kassette eingeschoben wurde. Ferner lässt sich die Vorrichtung stehend ausführen mit im oberen Bereich oder auf andere Weise angeordneter Kassette.

Die Anpresszylinder und insbesondere die Zylinder 74 sind vorzugsweise doppelwirkend. Dadurch ist es möglich, nach dem Anbringen eines Ueberzuges auf der Rückelehne den Bügel 16 von letzterer wegzuziehen, so dass er nicht an dieser während seiner Rückbewegung in die Ausgangslage anliegt.

Die Montagevorrichtung besitzt vorzugsweise Stoppervorrichtungen für die Fahrbewegungen der Haltevorrichtung bzw. der Anpressbügel. Diese können vorzugsweise im Anschluss an die Führungsstangen angeordnet sein. Ferner sind mit Vorteil Endlagenschalter bei den gewünschten Endlagen der verschiedenen Bewegungen angeordnet. Derartige Endlagenschalter können einen Impuls auslösen, um eine Fahrbewegung zu stoppen und/oder eine neue zu starten. Derartige Endlagenschalter können vorteilhaft zu einem Sequenzsteuersystem für zwei oder mehrere Arbeitsmomente gehören. Mit Hilfe von Endlagenschaltern und anderen Organen für die Sequenzsteuerung kann es möglich sein, die Ueberzuganbringung in einem einzigen Arbeitsvorgang ohne Mitwirken des Bedienungspersonals auszuführen.

Die Erfindung ist nicht auf das beschriebene Ausführungsbeispiel begrenzt, sondern lässt sich im Rahmen folgender Patentansprüche abändern, ohne vom Erfindungsgedanken abzuweichen.

So zeigt Fig. 3 eine bevorzugte Ausführungsform von Haltern 40 mit nach unten gerichteten Klauen 101, 102, welche auf ihren einander zugewendeten Seiten mit Absätzen 103 und Schrägen 104 ausgeführt sind, um z.B. querlaufende Stangen einer Rückenlehne sicher zu halten. Dabei ist wenigstens eine der Klauen von einer Feder und/ oder einem druckmittelbetätigten Arbeitszylinder (nicht gezeigt) auf an sich bekannte Weise beaufschalgt, welche den Rumpf während der Arbeitsvorgänge sicher halten und am Ende freigeben, wobei wenigstens eine der Klauen vorzugsweise ausgelenkt oder weggeschwenkt wird.

Fig. 4 und 5 zeigen eine bevorzugte Kassetten-und Bügelform, wobei man erkennt, dass die Kassette nur Vorder- und Rückseite 15, 15', aber keine Schmalseiten aufweist.

Die beiden Seiten sind über einen Boden miteinander vorbunden, der eventuell nur in Form von zwei Distanzstücken 105 vorhanden sein kann, worauf sich vorteilhalf z.B. Führungshülsen 106 für Kopf- und Nackenstützen in Lokalisierungsanweisungen 107 anordnen lassen. Beim Anbringen eines für diese Hülsen mit Öffnungen versehenen Ueberzuges werden die Hülsen durch die Öffnungen geführt und dann bei der Abwärtsbewegung des Rumpfes selbsttätig in diesen eingepresst. Zwecks leichter Zugänglichkeit der Lokalisierungsanweisungen können die oberen Kassettenecken auch wie in Fig. 5 gezeigt ausgeschnitten sein.

Die Kassettenseiten sind oben mittig mit einer z.B. V-förmigen Aussparung 108 versehen, die auf der Kassetteninnenseite von einem Anschlag 109 hinterlegt ist. Entsprechend ist jeder Bügelsteg mittig mit einer in die Aussparung passenden Abbiegung 110 versehen. So lassen sich beide Bügel in ihrer Ausgangslage von nicht gezeigten Federmitteln gegen den zugehörigen Anschlag 109 pressen, wobei der Bügelsteg innerhalb der betreffenden Kessettenseitenebene liegt. Da die Bügel aus Rundeisen bestehen, gleitet der Ueberzug auf diese Weise geschmeidig un ihnen vorbei, während er mit den Kassettenseiten praktisch überhaupt nicht in Berührung kommt. Eine perfekte Ausgangslage und Friktionsarmut werden somit gewährleistet.

Fig. 4 deutet an, wie vorteilhaft sich die Bügel in Spezielausführung an verschiedene Rumpfformen anpassen lessen. Durch entsprechende Krümmungen etc. folgen die Bügel jeder beliebigen Rumpfform unter engem Anliegen und damit friktions- und spannungsarm, wodurch wiederum besondere eng anliegende Ueberzüge angewendet werden können, wie dies z.B. bei Autositzrükkenlehnen erwünscht ist. Vorteilhaft lassen sich die Bügelstege und -schenkelansätze als austauchbare Teile ausführen, wobei die Schenkelansätze einfach in die vorzugsweise geraden, schwenkbar angelenkten Bügelschenkelteile einschiebbar oder auf diese aufschiebbar vorgesehen sind.

Auch erlaubt die Erfindung eine vorteilhafte, einfache und schnelle Anbringung von weiterer Zusatzausrüstung bei einer stets bequemen und richtigen Arbeitsstellung für das Personal, welches sich nie bücken braucht oder schwere Arbeitsbewegungen auszuführen hat. So lässt sich beispielsweise die Aufwärtsbewegung der Bügel in einer beliebigen Höhenlage stoppen, so dass man die eine Ueberzugsseite mit der anderen verbinden kann, was z.B. dadurch geschieht, dass man eingenähte Querstäbe auf der einen lonenseite des Ueberzeuges mit solchen auf der anderen Ueberzugsinnenseite durch Haken oder dgl. verbindet.

Besonders hervorzuheben ist noch der Vorteil der flachen, feststehenden Kassette in richtiger Hähenlage. Die Kassette dient somit als Anschlag und Halterung für einen Raumpf, während die Bügel praktisch allein für das Ueberziehen Sorge tragen. Dabei ist zu bemerken, dass sich der Ueberzug auch in einen Bügel hineinerstercken kann, z.B. wie er in Fig. 4 geziegt ist. Eine Anbringung von engsten Ueberzügen auf den schwierigsten Rümpfen bei minimaler Friktion ist somit möglich.

Es ist natürlich nicht notwendig, dass die Rümpfe bis auf den Kassettenboden eingeschoben werden. Ein geringfügiges begrenztes Einschieben in die Kassette kann voll ausreichen. Insbesondere in einem solchen Fall braucht der Zylinder 44 nach beendetem Ueberziehen das fertige Teil nicht aus der Kassette herauszuheben. Stattdessen kann es vorteilhaft sein, wenn die Halter 40, 42 das fertige Teil freigeben, z.B. durch Wegschwenken eines pneumatisch betätigten Halterteils, worauf der Zylinder 44 die Vorrichtung 14 in ihre Ausgangslage zurückfährt und das fertig bezogene Teil einfach aus der Kassette entnommen werden kann. Auch können beide Bügel 16, 18 pneumatisch betätigbar und z.B. über Reduzierventile einstellbar sein. Auf diese Weise spielt es keine grosse Rolle mehr, wie die beiden Hauptseiten eines zu überziehenden Gegenstandes ausgeführt sind, d.h. man kann die Seiten nach Belieben wenden oder wählen. Schliesslich lässt sich die erfindungsgemässe Vorrichtung auch auf an sich bekannte Weise neigbar anordnen.

## Patentansprüche

1. Vorrichtung zum Anbringen von Ueberzügen an Rümpfen, insbesondere Autositzrückenlehnen, mit einem Gestell (10), einer an diesem befestigten Kassette (12) zum Umgeben durch einen mit dem Inneren nach aussen gewendeten Ueberzug und zur Aufnahme eines Rumpfendes sowie mit einer Haltevorrichtung (14) für das andere Rumpende, gekennzeichnet durch der Kassette (12) zugeordnete, von dem gewandeten Ueberzug mit zu umgebende Anpressbügel (16, 18), welche dazu vorgesehen sind, von einer Ausgangslage an der Kassette (12) zum anderen Rumpfende hin unter gleichzeitigem Anpressen gegen die Vorder- bzw. Rückenseite des Rumpfes bewegt zu werden.

2. Vorrichtung nach Anspruch 1, dadurch gekennzeichnet, dass wenigstens einer der Anpressbügel (16, 18) gegen die Vorder- bzw. Rückenseite des Rumpfes schwenkbar angelenkt ist und/oder eine solche Form hat, daß er beim Überziehen zusätzlich gegen die Schmalseiten des Rumpfes anliegt, und dass genanntes Anpressen durch Federmittel und/oder pneumatische oder hydraulische Zylinder (74, 76) vorgesehen ist.

3. Vorrichtung nach Anspruch 1 oder 2, dadurch gekennzeichnet, dass die Kassette (12) und/oder die Anpressbügel (16, 18) austauschbar vorgesehen sind, und dass die Bügel an Befestigungsorganen (50) angeordnet sind, welche in Tiefen-und/oder Seitenrichtung in ihrer Lage sowie vorzugsweise auch in Fahrrichtung der Anpressbügel einstellbar vorgesehen sind.

4. Vorrichtung nach wenigstens einem der Ansprüche 1-3, dadurch gekennzeichnet, dass die Anpressbügel (16, 18) bzw. deren Befestigungsorgane (50) auf einem Wagen (52) angeordnet sind, der an Führungen (32) entlang bewegbar ist, wobei vorzugsweise Stoppvorrichtungen und/oder Endlagenschalter für die Wagenbewegung vorgesehen sind, und dass die Vorrichtung vorzugsweise zur Sequenzsteuerung von zwei oder mehreren aufeinander folgenden Arbeitsmomenten eingerichtet ist.

5. Vorrichtung nach wenigstens einem der Ansprüche 1-4, dadurch gekennzeichnet, dass die Haltevorrichtung (14) Halter (40) besitzt, welche Mittel (42) zur Schnellbefestigung und Schnellentfernung eines Rumpfes besitzen, wobei genannte Halter und/oder Mittel vorzugsweise in Tiefen- und/oder Seiten- und/oder Höhenrichtung in ihrer Lage einstellbar bzw. austauschbar angeordnet sind.

6. Vorrichtung nach wenigstens einem der Ansprüche 1-5, dadurch gekennzeichnet, dass die Anpressbügel (16, 18) im wesentlichen die gleiche Breite aus ein zu überziehender Rumpf aufweisen und/oder solche Formen haben, dass sie wenigstens teilweise der Kontur des Rumpfes folgen.

7. Vorrichtung nach wenigstens einem der Ansprüche 1-6, dadurch gekennzeichnet, dass die Haltevorrichtung (14) und die Anpressbügel (16, 18) bzw. deren Befestigungsmittel (50) bzw. der Wagen (52) an vorzugsweise gemeinsamen rahmenfesten Führungen (32) entlang fahrbar sind, wobei die beiden geführten Teile jedoch vorzugsweise von jeweils einem zugeordneten, doppelwirkenden, pneumatischen oder hydraulischen Arbeitszylinder (44 bzw. 82) fahrbar vorgesehen sind.

8. Vorrichtung nach wenigstens einem der Ansprüche 1-7, dadurch gekennzeichnet, dass die Haltevorrichtung (14) in Bezug auf die Kassette (12) begrenzt fahrbar vorgesehen ist, wobei die Kassette vorzugsweise zur Begrenzung der Fahrbewegung der Haltevorrichtung mit einem Boden ausgestattet ist, welcher vorzugsweise mit Lokalisierungsanweisungen für z.B. Führungen für Kopf- und Nackenstützen ausstattbar ist.

9. Vorrichtung nach wenigstens einem der Ansprüche 1-8, dadurch gekennzeichnet, dass die Kassette (12) stationär, d.h. fest am Gestell (10) angeordnet und vorzugsweise geteilt ausgeführt ist derart, dass sie nur eine Vorder- und eine Rückseite, jedoch keine Schmalseiten aufweist, und dass die Vorder- und/oder Rückseite mit Vorsprüngen und/oder Aussparungen versehen ist, welche mit dem zugehörigen Bügel kämmen derart, dass der betreffende Bügel nur in nicht verschobener Seitenlage über die betreffende Kassettenseite in deren Ebene einschwenkbar ist, wobei vorzugsweise Anschläge auf der Innenseite der betreffenden Kassettenseite ein Einschwenken des betreffenden Bügels in die Kassettenöffnung verhindern.

10. Verfahren zum Ueberziehen eines Rumpfes mittels einer Vorrichtung gemäss wenigstens einem der Ansprüche 1-9, wobei ein mit dem Inneren nach aussen gewendeter, nach unten offener Bezug über die Kassette (12) und die Anpressbügel (16, 18) gestreift wird, ein Rumpf mit seinem einen Ende auf den Bezug und eine Öffnung (15) der Kassette aufgebracht wird, während das andere Rumpfenende an der Haltevorrichtung (14) befestigt wird, worauf das eine Ende des Rumpfes mit Hilfe der Haltevorrichtung (14) ein begrenztes Stück in die Kassette (12) eingeprest wird unter gleichzeitigem Wenden und Ueberstreifen des Ueberzuges über diesen Rumpfteil, worauf die Anpressbügel (16,18) unter Anpressen an den Rumpf in Richtung auf das andere Rumpfende bewegt werden und dabei den verbleibenden Teil des uberzuges wenden und an dem Rumpf anbringen.

## Revendications

1. Dispositif pour appliquer des housses à des corps, spécialement des dossiers de siège pour automobiles, comprenant un châssis (10), une cassette (12) fixée à celui-ci et destinée à recevoir la housse inversée et pour recevoir une extrémité du corps, ainsi qu'un moyen de support (14) pour l'autre extrémité du corps, caractérisé par des étriers de pression (16, 18) associés à la cassette (12) et destinés à être entourés de la housse inversée, lesdits étriers étant prévus à être déplacés d'une position initiale contre la cassette (12) vers l'autre extrémité du corps en les pressant simultanément contre la face avant et la face arrière, respectivement, du corps.

2. Dispositif selon la revendication 1, caractérisé en ce qu'au moins un des étriers (16, 18) est articulé de façon à pouvoir pivoter contre la face avant out arrière, respectivement, du corps et/ou a une forme telle que lors du recouvrement il s'appuie pendant le revêtement en supplément contre les côtés étroits du corps et que ladite pression est exercée par des moyens ressort et/ou des cylindres (74, 76) pneumatiques ou hydrauliques.

3. Dispositif selon la revendication 1 ou 2, caractérisé en ce que la cassette et/ou les étriers de pression (16, 18) peuvent être échangés et que les étriers sont disposés sur des moyens de fixation (50) qui sont prévus pour être déplacés de leur position en direction de la profondeur et/ou des côtés, ainsi que de préférence également dans la direction de déplacement des étriers de pression.

4. Dispositif selon au moins une des revendications 1 à 3, caractérisé en ce les étriers de pression (16,18) respectivement leurs moyens de fixation (50) sont disposés sur un chariot (52) mobile le long de moyens de guidage (32), des moyens d'arrêt et/ou des interrupteurs de fin de course étant prévus de préférence pour le déplacement du chariot, et que le dispositif est conçu de préférence pour la commande séquentielle de deux ou plusieurs séquences de travail successives.

5. Dispositif selon au moins une des revendications 1 à 4, caractérisé en ce que le moyen de support (14) comprend des supports (40) ayant des moyens (42) pour la fixation rapide et l'enlèvement rapide d'un corps, lesdits supports et/ou moyens étant disposés de préférence de façon à être ajustables quant à leur position en direction de la profondeur et/ou latérale et/ou en hauteur ou échangeable, respectivement.

6. Dispositif selon au moins une des revendications 1 à 5, caractérisé en ce que les étriers de pression (16, 18) ont essentiellement le même largeur que le corps à revêtir et/ou ont des formes telles qu'ils suivent au moins partiellement le contour du corps.

7. Dispositif selon au moins une des revendications 1 à 6, caractérisé en ce que le moyen de support (14) et les étriers de pression (16, 18), respectivement leurs moyens de fixation (50), respectivement le chariot (52), peuvent être déplacés de préférence le long du moyen de guidage (32), fixe par rapport au châssis, les duex parties guidées étant prévues pour être déplacées de préférence par un cylindre (44, respectivement 82) de travail pneumatique ou hydraulique bidi- rectional associé respectif.

8. Dispositif selon au moins une des revendications 1 à 7, caractérisé en ce que les moyens de support (14) sont prévus pour pouvoir se déplacer de façon limitée par rapport à la cassette (12), la cassette étant pourvue de préférence d'un fond pour limiter le déplacement des moyens de support, ledit fond pouvent être muni de préférence d'élements de positionnement pour, par exemple, des moyens de guidage pour des appui-têtes.

9. Dispositif selon au moins une des revendications 1 à 8, caractérisé en ce que la cassette (12) est stationnaire, c-à-d, fixée au châssis (10) et est de préférence divisée de sorte qu'elle n'a qu'un côté antérieur et un côté postérieur, mais pas de côtés latéraux, et que le côté antérieur et/ou côté postérieur est pourvu de saillies et/ou de creux, recevant l'étrier associé de sorte que l'étrier concerné ne peut être basculé au-delà du côté respectif de la cassette dans le plan de celui-ci s'il ne se trouve pas dans une position latérale avancée, des arrêts, de préférence sur le côté intérieur du côté respectif de la cassette évitant l'entrée de l'étrier respectif dans l'ouverture de la cassette.

10. Procédé pour appliquer une housse à un corps au moyen d'un dispositif selon au moins une quelconque des revendications 1 à 9, dans lequel une housse ouverte vers le bas et inversée est enfilée sur la cassette (12) et les étriers de pression (16, 18), un corps est appliqué avec une de ses extrémités sur la housse et une ouverture (15) de la cassette, tandis que l'autre extrémité du corps est fixée au moyen de support (14), après quoi une extrémité du corps est pressée à l'aide du moyen de support (14) le long d'un chemin limité dans la cassette (12) tout en inversant et enfilant simultanément la housse sur cette partie du corps, après quoi les étriers de pression (16, 18) sont déplacés en direction de l'autre extrémité du corps tout en les pressant contre le corps et inversent ainsi la partie restante de la housse et l'appliquent au corps.

## Claims

1. A device for placing coverings on shells, particularly car seat backrests, with a frame (10), a holder (12), fastened to said frame, designed to be surrounded by a covering, the interior of which is turned inside out, and to receive a shell end, as well as a carrier device (14) for the other shell end, characterized by engagement yokes (16, 18), which are coordinated with said holder (12) and surround the turned inside out covering, and are mounted in such a way, that they can be moved from a starting position on said holder (12) towards the other shell end, while they are pressed against the front and the rear side respectively of the shell.

2. A device according to patent claim 1, characterized in that at least one of said engagement yokes (16, 18) is pivoted against the front end the rear side respectively of said shell and/or has such a shape, that it, when said covering is mounted, also engages the edges of said shell, and in that said engagement is achieved by spring means and/or pneumatic or hydraulic cylinders (74, 76).

3. A device according to claim 1 or 2, characterized in that said holder (12) and/or engagement yokes (16, 18) are exchangeable and in that the yokes are mounted on fastening means (50), the position of which can be adjusted in a depth and/ or lateral direction as well as preferably also in the movement direction of the engagement yokes.

4. A device according to any of claims 1-3, characterized in that said engagement yokes (16, 18) are mounted on a carriage (52), which can be pulled along guides (32), stop means and/or end position switches for the carriage movement preferably being used, and in that the device preferably is arranged in such a way, that it can be sequency controlled with two or more subsequent working movements.

5. A device according to any of claims 1-4, characterized in that said carrier device is provided with a holder (40), which is provided with means (42), designed to quickly fasten and quickly remove a shell, and in that said holder and/or means, preferably in the depth and/or lateral and/or height direction, can be position adjusted and be exchangeable respectively.

6. A device according to any of claims 1-5, characterized in that said engagement yokes (16, 18) mainly have the same width as a shell, which is to receive a covering, and/or have such shapes, that they follow the edges of the shell, at least partially.

7. A device according to any of claims 1-6, characterized in that said carrier device (14) and said engagement yokes (16, 18), their fastening means (50) and the carriage (52) can be moved along preferably common guides (32), which are fastened to said frame, and in that the two guided parts however preferably can be moved by means of a respective coordinated, double-acting, pneumatic or hydraulic working cylinder (44 and 82 respectively).

8. A device according to any of claims 1-7, characterized in that said carrier device (14) can be moved, to a limited extent, in relation to said holder (12), the holder preferably, in order to limit the movement of the carrier device, being provided with a bottom, which preferably is provided with localization notches, e.g. for guides for head and back rests.

9. A device according to any of claims 1-8, characterized in that said holder (12) is stationary, i.e. rigidly fastened to said frame (8), and preferably divided in such a way, that the same only has a front and a rear side but no edges, and in that said front and/or rear side is provided with projections and/or holes, which engage the corresponding yoke in such a way, that the corresponding yoke only can be pivoted into a non- displaced lateral position above the corresponding holder side in its plane, and in that preferably stop means on the interior side of the corresponding holder side prevent the corresponding yoke from pivoting into the holder hole.

10. A method to mount a covering on a shell by means of a device according to any of claims 1-9, a covering, with its interior turned inside out and open downwardly, being pulled over said holder (12) and said engagement yokes (16, 18), a shell with its one end being engaged against said covering and a hole (15) in the holder, while the other shell end is fastened to the carrier device (14), subsequent to which the one end of said shell, by means of the carrier device (14), being pressed into the holder (12) a small distance, while the covering is turned and pulled over this shell part, subsequent to which the engagement yokes (16, 18) are moved while being pressed against the shell in a direction towards the other shell end and in this way turn the remaining part of the covering and fasten it to the shell.
